# EUROPÄISCHE PATENTSCHRIFT

(11) **EP 0 937 197 B1**
(45) Veröffentlichungstag und Bekanntmachung des Hinweises auf die Patenterteilung: **08.05.2002**
(21) Anmeldenummer: 97944676.2
(22) Anmeldetag: 27.10.1997
(51) Int. Cl.: F02D 9/10, F02M 35/10

(54) **DROSSELKLAPPENANORDNUNG EINER VERBRENNUNGSKRAFTMASCHINE**
THROTTLE VALVE ARRANGEMENT FOR AN INTERNAL COMBUSTION ENGINE
AGENCEMENT DE CLAPET D'ETRANGLEMENT POUR UN MOTEUR A COMBUSTION INTERNE

(30) Priorität: 08.11.1996 EP 96810757
(43) Veröffentlichungstag der Anmeldung: 25.08.1999
(73) Patentinhaber: Alcan Technology & Management AG, 8212 Neuhausen am Rheinfall (CH)
(72) Erfinder: DAHMEN, Gerhard, CH-3960 Sierre (CH); SAUR, Erhard, CH-3960 Sierre (CH); POYETTON, Bernard, CH-3960 Sierre (CH)
(86) Internationale Anmeldenummer: CH9700407
(87) Internationale Veröffentlichungsnummer: WO9821460

(56) Entgegenhaltungen:
- DE-A- 4 129 570
- DE-A- 4 413 145
- DE-A- 19 504 256
- PATENT ABSTRACTS OF JAPAN vol. 14, no. 235 (M-0975), 18.Mai 1990 & JP 02 061331 A (HITACHI LTD), 1.März 1990,
- PATENT ABSTRACTS OF JAPAN vol. 11, no. 210 (M-604), 8.Juli 1987 & JP 62 026330 A (SUZUKI MOTOR CO.), 4.Februar 1987,

## Beschreibung

Vorliegende Erfindung betrifft eine Drosselklappenanordnung einer Verbrennungskraftmaschine mit innerer Verbrennung nach dem Otto-Prinzip, enthaltend im Ansaugtrakt ein Drosselklappenteil aus Gehäuse und wenigstens einer Drosselklappe, wobei das Gehäuse ein Gussteil, vorwiegend aus einem Leichtmetall, ist und die Drosselklappe vorwiegend aus einem Leichtmetall ist.

Es ist bekannt, im Ansaugtrakt mittels einer Einspritzanlage in einer Verbrennungskraftmaschine nach dem Otto-Prinzip ein Luftkraftstoffgemisch zur nachfolgenden Verbrennung in den Brennräumen zu erzeugen und den Motorleistungsbedarf zu regeln. Der Ansaugtrakt weist insbesondere ein Drosselorgan, mit einem ein- oder zweiflutigen Drosselklappenteil auf und es können ein drosselklappenbestücktes Schaltsaugrohr und/oder ein Luftmengenmesser, beispielsweise in Form eines Staudruck-Durchflussmessers zum Ansaugtrakt gehören.

Ein Teil dieser Aggregate sind deren Gehäuse. Die Gehäuse sind im Motorraum, beispielsweise eines Kraftfahrzeuges, wie eines Personenkraftwagens oder eines Lieferwagens, eingebaut und entsprechend sehr oft mechanischen Beanspruchungen, vor allem aber grossen Temperaturunterschieden, ausgesetzt. Bei Kaltstart kann der ganze Motor und Motorraum auf Temperaturen von bis zu -40° C heruntergekühlt sein und bei hohen Aussentemperaturen und voller Last oder nach dem Abstellen des Motors kann die Temperatur von Anbauteilen am Motor, wie der Einspritzanlage, bei 140° C liegen. Deshalb werden die Gehäuse der Drosselorgane, beispielsweise in Gussverfahren, wie einem Druckgussverfahren, bevorzugt aus Aluminiumlegierungen, hergestellt. Die Drosselklappen selbst werden aus Messing oder Aluminiumlegierungen gefertigt. Die Drosselklappen aus Aluminiumlegierungen werden in der Regel aus Walzprodukten, wie Bändern oder Blechen ausgestanzt und nachbearbeitet.

Die Drosselklappen sind derart ausgelegt, dass sie im Normalbetrieb leichtgängig um ihre Achse drehend im Gehäuse des Drosselorgans gelagert sind. Beispielsweise unter extremen Bedingungen neigen die Drosselklappen im Drosselorgan zum Verklemmen und führen zu unsauberem Motorlauf, zu gestörter Gemischzufuhr oder zum Absterben des Motors. Durch das Verklemmen können auch die Drosselklappen und das Gehäuse Schaden nehmen und eine zuverlässige Funktion ist nicht mehr gegeben. Dies war schon immer störend, mit der Verbreitung der katalytischen Nachverbrennung und der Steuerung der Gemischbildung mittels der abgasseitig angeordneten Lambda-Sonde sind jedoch jegliche Störfaktoren, ausgehend von klemmenden Drosselklappen, nicht mehr zu tolerieren. Deshalb wurde versucht das Problem über Schnittkanten mit Spezialgeometrie an der Drosselklappe zu lösen. Diese Lösung ist durch die feinmechanisch ausgeführte spanabhebende Metallbearbeitung aufwendig und führt nicht immer zu den gewünschten Ergebnissen. D.h. nach wie vor ist eine erhebliche Ausschussrate an mangelhaften Drosselklappenanordnungen, welche die Qualitätsanforderungen der Automobilhersteller nicht erfüllen, zu beobachten.

Um beispielsweise in einem Schaltsaugrohr die funktion der Absperrklappe zu gewähren, wird gemäss DE-A 195 04 256 die Absperrklappe in axialer Richtung verschiebbar ausgebildet.

Es waren deshalb Drosselklappenanordnungen zu schaffen, welche die genannten Nachteile nicht mehr aufweisen und auf leichte Art und Weise hergestellt und eingebaut werden können.

Erfindungsgemäss wird dies dadurch erreicht, dass das Gehäuse (2) des Drosselklappenteils ein Druckgussteil aus einer Legierung aus der Reihe AlSi, AlSiMg oder AlSiCu ist und die Drosselklappe (1) aus einem Band oder Blech ausgestanzt ist und aus einer Legierung aus der Reihe AlSi, AlSiMg oder AlSiCu ist und die Legierung des Gehäuses (2) des Drosselklappenteils und die Legierung der Drosselklappe (1) einen vergleichbaren thermischen Längenausdehnungskoeffizienten aufweisen, wobei der thermische Längenausdehnungskoeffizient der Legierung des Gehäuses (2) und der thermische Längenausdehnungskoeffizient der Legierung der Drosselklappe (1), bezogen auf den kleineren thermischen Längenausdehnungskoeffizienten, sich um höchstens 5 % unterscheiden.

Zweckmässig unterscheiden sich die thermischen Längenausdehnungskoeffizienten (linearer Wärmeausdehnungskoeffizient) um höchstens 4 %, bevorzugt um höchstens 2 %.

Auch zweckmässig sind Drosselklappenanordnungen einer Verbrennungskraftmaschine bei denen sich die thermischen Längenausdehnungskoeffizienten der Leichtmetalle des Gehäuses des Drosselklappenteils und der Drosselklappe im Temperaturintervall von 20° C bis 100° C und insbesondere von -40° C bis 140° C, um höchstens 5 %, vorteilhaft um höchstens 4 % und insbesondere um höchstens 2 %, unterscheiden.

Ganz besonders bevorzugt sind Drosselklappenanordnungen an Verbrennungskraftmaschinen nach vorliegender Erfindung, bei denen die thermischen Längenausdehnungskoeffizienten der Leichtmetalle des Gehäuses des Drosselklappenteils und/oder der Drosselklappe beispielsweise in einem Bereich von 21,7 x 10⁻⁶ /°K bis 22,9 x 10⁻⁶ /°K, vorzugsweise von 22,0 x 10⁻⁶/°K bis 22,6 x 10⁻⁶/°K und insbesondere bei 22,5 x 10⁻⁶ /°K, jeweils bei 20 bis 100 ° C, liegen.

Für die erfindungsgemässe Drosselklappenanordnung einer Verbrennungskraftmaschine ist das Gehäuse des Drosselklappenteils aus einer Legierung aus den Reihen AlSi, AlSiMg oder AlSiCu. Bevorzugt werden die Legierungen aus den Reihen AlSi und AlSiCu.

Das Gehäuse des Drosselklappenteils wird durch eine Druckgussverfahren hergestellt. Beim Druckgussverfahren wird das Leichtmetall schmelzflüssig oder bei thixotropem Verhalten der Legierung halbstarr, durch äussere Druckbeaufschlagung, in eine Form gepresst. Nach dem Erstarren des Metalls wird die Form geöffnet und das rohe Gehäuseteil kann der Form entnommen werden. Nach Bedarf kann der Gehäuseteil nachbearbeitet werden, wie durch Entgraten, Schleifen, Polieren und es können Bohrungen angebracht und Lagerbuchsen und dergl. eingesetzt, Gewinde eingeschnitten und die Oberflächen vergütet, wie galvanisch Schichten auf den Oberflächen abgeschieden oder die Oberflächen anodisch oxidiert werden usw. Entsprechend besteht das Gehäuse an sich aus dem Leichtmetall, während Oberflächenschichten und/oder Einbau- oder Anbauteile aus einem anderen Materialien bestehen können.

Für die erfindungsgemässe Drosselklappenanordnung einer Verbrennungskraftmaschine ist die Drosselklappe aus einer Legierung der Reihen AlSi, AlSiMg oder AlSiCu. Bevorzugt sind Legierungen der Reihen AlSiMg und AlSiCu.

Für die Drosselklappen können beispielsweise Barren aus den genannten Legierungen, beispielsweise durch Walzen, zu Bändern oder Blechen verarbeitet werden und aus den Bändern oder Blechen werden Rohlinge für die Drosselklappen ausgestanzt. Die Legierungen können auch beispielsweise in einem Druckgussverfahren zu Rohlingen von Drosselklappen verarbeitet werden. Die Rohlinge können nach dem Anbringen der Lagerungselemente, wie Achsen oder Lagerbuchsen und Stellorganen, direkt verbaut werden oder die Rohlinge können nachbearbeitet und einer Oberflächenbehandlung, wie einer Oberflächenvergütung, Politur, Verchromung und/oder anderer oder weiterer galvanischer Behandlung oder anodischer Oxidation unterzogen werden. Je nach Herstellungsverfahren ist ein Entgraten, Feindrehen oder Schleifen zusätzlich erforderlich. Diese nachbearbeiteten Drosselklappenrohlinge werden, wie bereits erwähnt, durch Anbringen der Lagerungselemente, wie Achsen oder Buchsen und Stellorganen, zur weiteren Verwendung fertiggestellt. Die Drosselklappen an sich bestehen aus dem Leichtmetall, während z.B. Oberflächenschichten und Anbauteile aus anderen Materialien bestehen können.

Besonders bevorzugt sind Drosselklappenanordnungen einer Verbrennungskraftmaschine nach vorliegender Erfindung, bei denen das Gehäuse des Drosselklappenteils und die Drosselklappe aus der gleichen Legierung sind und die Legierung beispielsweise aus den Reihen von AlSi, AlSiMg oder AlSiCu ausgewählt sind.

Die Festigkeitswerte der genannten Leichtmetalle und dabei der Aluminiumlegierungen, können beispielsweise wie folgt charakterisiert werden: Festigkeit Rm minimal 300 MPa und Rp0.2 minimal 260MPa.

Die vorliegende Drosselklappenanordnung einer Verbrennungskraftmaschine kann ein einflutiges Drosselklappenteil mit einer Drosselklappe oder ein zweiflutiges Drosselklappenteil mit zwei Drosselklappen sein. Die Drosselklappe kann im weiteren einen Drosselklappensteller zur Leerlaufregelung aufweisen. Die Drosselklappe kann auch mit einem integrierten Leerlaufsteller ausgerüstet sein. Weitere Ausführungsformen sind Drosselklappen mit Stellmotor oder Drosselklappen enthaltend einen Drosselklappensteller zur Leerlaufregelung und/oder einen Drosselklappenschalter, der in der Regel an einem Drosselklappenstutzen befestigt ist und durch die Drosselklappenwelle betätigt wird, und z.B. zur Leerlaufregelung, Schubabschaltung oder Zündwinkelverstellung eingesetzt wird. Die Drosselklappe kann einen Drosselklappen-Schliessdämpfer aufweisen. Der Drosselklappenstutzen dient zur Aufnahme der Drosselklappe, sowie z.B. der Federpakete zum Rückstellen der Drosselklappe, eines Drosselklappenpotentiometers, des Gasgestänges und des Leerlaufstellers.

Im Ansaugtrakt kann die Drosselklappenanordnung auch ein Schaltsaugrohr mit einer, zwei oder drei Drosselklappen darstellen. Schaltsaugrohre dienen dazu, die Saugrohrlängen zu variieren und verschiedene Saugrohrarme zusammenzufassen. Das Schaltsaugrohr und die darin angeordneten Drosselklappen können aus den genannten Leichtmetallen sein, deren Zahlenwerte ihrer thermischen Längenausdehnungskoeffizienten sich um höchstens 5%, zweckmässig um höchstens 4 % und vorteilhaft um höchstens 2 %, unterscheiden. Weitere Bevorzugungen lassen sich den Angaben zum Drosselklappengehäuse und zur Drosselklappe entnehmen.

Im Ansaugtrakt kann zur Bemessung der Luftmenge eine Drosselklappenanordnung in Form beispielsweise eines Luftmassenmessers oder eines Luftmengenmessers vorhanden sein. Der Luftmengenmesser kann nach dem Prinzip eines Staudruck-Durchflussmessers arbeiten. Der Staudruck-Durchflussmesser kann eine Stauklappe enthalten oder kann nach dem Schwebekörperprinzip arbeiten und eine Stauscheibe enthalten. Das Gehäuse der Luftmengenmesser und der Stauklappe oder der Stauscheibe können aus den genannten Leichtmetallen sein, deren Zahlenwerte ihrer thermischen Längenausdehnungskoeffizienten sich um höchstens 5 %, zweckmässig um höchstens 4 % und vorteilhaft um höchstens 2 %, unterscheiden. Weitere Bevorzugungen lassen sich den Angaben zum Drosselklappengehäuse und zur Drosselklappe entnehmen.

Vorliegende Erfindung findet Verwendung bei der Drosselklappenanordnung einer Verbrennungskraftmaschine mit innerer Verbrennung nach dem Otto-Prinzip, enthaltend im Ansaugtrakt ein Drosselklappenteil aus Gehäuse und wenigstens einer Drosselklappe, wobei das Gehäuse ein Gussteil aus einem Leichtmetall ist und die Drosselklappe aus einem Leichtmetall ist, an Einspritzsystemen mit mechanischer oder elektronischer Steuerung.

Die Figur 1 zeigt beispielhaft eine Drosselklappenanordnung an einer Verbrennungskraftmaschine. Eine Drosselklappe (1) ist von einem Gehäuse des Drosselklappenteils (2) umgeben. Die Ansaugluft strömt durch den Luftfilter (6) und anschliessend durch den Luftmengenmesser (3). Durch Sensoren werden die Daten für die Ansaugluft-Temperatur und Luftmenge ermittelt und die Signale (4, 5) an ein Steuergerät (7) weitergeleitet. Die Ansaugluft strömt durch den Ansaugtrakt (8), der Kraftstoff wird durch Einspritzdüse (9) eingespritzt und das gebildete Gemisch gelangt in den Verbrennungsraum (10).

## Patentansprüche

1. Drosselklappenanordnung einer Verbrennungskraftmaschine mit innerer Verbrennung nach dem Otto-Prinzip, enthaltend im Ansaugtrakt (8) ein Drosselklappenteil aus Gehäuse (2) und wenigstens einer Drosselklappe (1), wobei das Gehäuse (2) ein Gussteil, vorwiegend aus einem Leichtmetall, ist und die Drosselklappe (1) vorwiegend aus einem Leichtmetall ist,
**dadurch gekennzeichnet, dass**
das Gehäuse (2) des Drosselklappenteils ein Druckgussteil aus einer Legierung aus der Reihe AlSi, AlSiMg oder AlSiCu ist und die Drosselklappe (1) aus einem Band oder Blech ausgestanzt ist und aus einer Legierung aus der Reihe AlSi, AlSiMg oder AlSiCu ist und die Legierung des Gehäuses (2) des Drosselklappenteils und die Legierung der Drosselklappe (1) einen vergleichbaren thermischen Längenausdehnungskoeffizienten aufweisen, wobei der thermische Längenausdehnungskoeffizient des Leichtmetalls des Gehäuses (2) und der thermische Längenausdehnungskoeffizient des Leichtmetalls der Drosselklappe (1), bezogen auf den kleineren thermischen Längenausdehnungskoeffizienten, sich um höchstens 5 % unterscheiden.

2. Drosselklappenanordnung einer Verbrennungskraftmaschine nach Anspruch 1, **dadurch gekennzeichnet, dass** sich die thermischen Längenausdehnungskoeffizienten der Leichtmetalle des Gehäuses (2) des Drosselklappenteils und der Drosselklappe (1) um höchstens 4 % und zweckmässig um höchstens 2 %, unterscheiden.

3. Drosselklappenanordnung einer Verbrennungskraftmaschine nach Anspruch 1, **dadurch gekennzeichnet, dass** sich die thermischen Längenausdehnungskoeffizienten der Leichtmetalle des Gehäuses (2) des Drosselklappenteils und der Drosselklappe (1) im Temperaturintervall von 20 bis 100° C und vorzugsweise von -40° C bis 140° C, um höchstens 5 %, zweckmässig um höchstens 4 % und vorteilhaft um höchstens 2 %, unterscheiden.

4. Drosselklappenanordnung einer Verbrennungskraftmaschine nach Anspruch 1, **dadurch gekennzeichnet, dass** die thermischen Längenausdehnungskoeffizienten der Leichtmetalle des Gehäuses (2) des Drosselklappenteils und/oder der Drosselklappe (1) in einem Bereich von 21,7 x 10⁻⁶ /°K bis 22,9 x 10⁻⁶ /°K, vorteilhaft von 22,0 x 10⁻⁶/°K bis 22,6 x 10⁻⁶ /°K und insbesondere bei 22,5 x 10⁻⁶ /°K, liegen.

5. Drosselklappenanordnung einer Verbrennungskraftmaschine nach Anspruch 1, **dadurch gekennzeichnet, dass** das Gehäuse (2) des Drosselklappenteils und die Drosselklappe (1) aus der gleichen Legierung aus der Reihe AlSi, AlSiMg oder AlSiCu sind.

6. Drosselklappenanordnung einer Verbrennungskraftmaschine nach Anspruch 1, **dadurch gekennzeichnet, dass** das Drosselklappenteil ein einflutiges Drosselklappenteil mit einer Drosselklappe oder ein zweiflutiges Drosselklappenteil mit zwei Drosselklappen ist und/oder dass das Drosselklappenteil ein Schaltsaugrohr mit einer, zwei oder drei Drosselklappen ist.

7. Drosselklappenanordnung einer Verbrennungskraftmaschine nach Anspruch 1, **dadurch gekennzeichnet, dass** zur Bemessung der Luftmenge die Drosselklappenanordnung als Luftmengenmesser einen Staudruck-Durchflussmesser mit einem Gehäuse und einer Stauklappe oder einer Stauscheibe enthält und das Gehäuse des Luftmengenmesser und die Stauklappe oder die Stauscheibe aus Leichtmetallen sind, deren Zahlenwerte des zugehörigen thermischen Längenausdehnungskoeffizienten sich um höchstens 5%, zweckmässig um höchstens 4 % und vorteilhaft um höchstens 2 %, unterscheiden.

8. Verwendung der Drosselklappenanordnung einer Verbrennungskraftmaschine mit innerer Verbrennung nach dem Otto-Prinzip, enthaltend im Ansaugtrakt ein Drosselklappenteil aus Gehäuse und wenigstens einer Drosselklappe, wobei das Gehäuse (2) des Drosselklappenteils ein Druckgussteil aus einer Legierung aus der Reihe AlSi, AlSiMg oder AlSiCu ist und die Drosselklappe (1) aus einem Band oder Blech ausgestanzt ist und aus einer Legierung aus der Reihe AlSi, AlSiMg oder AlSiCu ist und die Legierung des Gehäuses (2) des Drosselklappenteils und die Legierung der Drosselklappe (1) einen vergleichbaren thermischen Längenausdehnungskoeffizienten aufweisen, wobei der thermische Längenausdehnungskoeffizient des Leichtmetalls des Gehäuses (2) und der thermische Längenausdehnungskoeffizient des Leichtmetalls der Drosselklappe (1), bezogen auf den kleineren thermischen Längenausdehnungskoeffizienten, sich um höchstens 5 % unterscheiden, an Einspritzsystemen mit mechanischer oder elektronischer Steuerung.

## Claims

1. Throttle valve arrangement for an internal-combustion engine operating according to the Otto principle, containing in the intake manifold (8) a throttle valve part consisting of a housing (2) and at least one throttle valve (1), the housing (2) being a casting made predominantly of a light metal and the throttle valve (1) being made predominantly of a light metal, **characterised in that** the housing (2) of the throttle valve part is a pressure die casting made of an alloy from the series AlSi, AlSiMg or AlSiCu and the throttle valve (1) is punched out of a strip or sheet and is made of an alloy from the series AlSi, AlSiMg or AlSiCu and the alloy of the housing (2) of the throttle valve part and the alloy of the throttle valve (1) have comparable coefficients of linear expansion, the coefficient of linear expansion of the light metal of the housing (2) and the coefficient of linear expansion of the light metal of the throttle valve (1) differing by no more than 5 % in relation to the lower coefficient of linear expansion.

2. Throttle valve arrangement for an internal-combustion engine according to claim 1, **characterised in that** the coefficients of linear expansion of the light metals of the housing (2) of the throttle valve part and of the throttle valve (1) differ by no more than 4 % and expediently by no more than 2 %.

3. Throttle valve arrangement for an internal-combustion engine according to claim 1, **characterised in that** the coefficients of linear expansion of the light metals of the housing (2) of the throttle valve part and of the throttle valve (1) differ by no more than 5 %, expediently by no more than 4 % and advantageously by no more than 2 % within a temperature range of 20 to 100°C and preferably - 40°C to 140°C.

4. Throttle valve arrangement for an internal-combustion engine according to claim 1, **characterised in that** the coefficients of linear expansion of the light metals of the housing (2) of the throttle valve part and/or of the throttle valve (1) are in the range of 21.7 x 10⁻⁶/°K to 22.9 x 10⁻⁶/°K, advantageously 22.0 x 10⁻⁶/°K to 22.6 x 10⁻⁶/°K and, in particular, 22.5 x 10⁻⁶/°K

5. Throttle valve arrangement for an internal-combustion engine according to claim 1, **characterised in that** the housing (2) of the throttle valve part and the throttle valve (1) are made of the same alloy from the series AlSi, AlSiMg or AlSiCu.

6. Throttle valve arrangement for an internal-combustion engine according to claim 1, **characterised in that** the throttle valve part is a single-flow throttle valve part with one throttle valve or a double-flow throttle valve part with two throttle valves and/or that the throttle valve part is a variable-tract intake manifold with one, two or three throttle valves.

7. Throttle valve arrangement for an internal-combustion engine according to claim 1, **characterised in that** the throttle valve arrangement contains an area-type flow meter with a housing and a sensor flap or a sensor plate serving as an air-flow sensor in order to measure the air flow and the housing of the air-flow sensor and the sensor flap or the sensor plate are made of light metals, the numerical values of the associated coefficients of linear expansion of which differ by no more than 5 %, expediently by no more than 4 % and advantageously by no more than 2 %.

8. Use of the throttle valve arrangement for an internal-combustion engine operating according to the Otto principle, containing in the intake manifold a throttle valve part consisting of a housing and at least one throttle valve, the housing (2) of the throttle valve part being a casting made of an alloy from the series AlSi, AlSiMg or AlSiCu and the throttle valve (1) being punched out of a strip or sheet and being made of an alloy from the series AlSi, AlSiMg or AlSiCu and the alloy of the housing (2) of the throttle valve part and the alloy of the throttle valve (1) having comparable coefficients of linear expansion, the coefficient of linear expansion of the light metal of the housing (2) and the coefficient of linear expansion of the light metal of the throttle valve (1) differing by no more than 5 % in relation to the lower coefficient of linear expansion, in fuel-injection systems with mechanical or electronic control.

## Revendications

1. Agencement de clapet d'étranglement pour un moteur à combustion interne du type à allumage par étincelle, comportant dans le circuit d'aspiration (8) une portion à clapet d'étranglement constituée par un carter (2) et par au moins un clapet d'étranglement (1), le carter (2) étant une pièce coulée, essentiellement en métal léger, et le clapet d'étranglement (1) étant essentiellement en métal léger,
**caractérisé en ce que**
le carter (2) de la portion à clapet d'étranglement est une pièce coulée sous pression en un alliage parmi le groupe comprenant AlSi, AlSiMg ou AlSiCu, et le clapet d'étranglement (1) est poinçonné à partir d'une bande ou d'une tôle et est en alliage parmi le groupe comprenant AlSi, AlSiMg ou AlSiCu, et **en ce que** l'alliage du carter (2) de la portion à clapet d'étranglement et l'alliage du clapet d'étranglement (1) présentent un coefficient de dilatation thermique linéaire comparable, le coefficient de dilatation thermique linéaire du métal léger du carter (2) et le coefficient de dilatation thermique linéaire du métal léger du clapet d'étranglement (1) diffèrent au maximum de 5 % par rapport au coefficient de dilatation thermique linéaire plus petit.

2. Agencement de clapet d'étranglement d'un moteur à combustion interne selon la revendication 1, **caractérisé en ce que** les coefficients de dilatation thermique linéaire des métaux légers du carter (2) de la portion à clapet d'étranglement et du clapet d'étranglement (1) diffèrent au maximum de 4 % et judicieusement au maximum de 2 %.

3. Agencement de clapet d'étranglement d'un moteur à combustion interne selon la revendication 1, **caractérisé en ce que** les coefficients de dilatation thermique linéaire des métaux légers du carter (2) de la portion à clapet d'étranglement et du clapet d'étranglement (1) diffèrent, dans l'intervalle de température de 20 à 100° C et de préférence de - 40° C à 140° C, au maximum de 5 %, judicieusement au maximum de 4 % et avantageusement au maximum de 2 %.

4. Agencement de clapet d'étranglement d'un moteur à combustion interne selon la revendication 1, **caractérisé en ce que** les coefficients de dilatation thermique linéaire des métaux légers du carter (2) de la portion à clapet d'étranglement et/ou du clapet d'étranglement (1) se situent dans une plage de 21,7 x 10⁻⁶ /°K à 22,9 x 10⁻⁶ /°K, avantageusement de 22,0 x 10⁻⁶ /°K à 22,6 x 10⁻⁶ /°K et en particulier environ 22,5 x 10⁻⁶ /°K.

5. Agencement de clapet d'étranglement d'un moteur à combustion interne selon la revendication 1, **caractérisé en ce que** le carter (2) de la portion à clapet d'étranglement et le clapet d'étranglement (1) sont constitués du même alliage parmi le groupe comprenant AlSi, AlSiMg ou AlSiCu.

6. Agencement de clapet d'étranglement d'un moteur à combustion interne selon la revendication 1, **caractérisé en ce que** la portion à clapet d'étranglement est une portion à clapet d'étranglement à un seul flux comportant un clapet d'étranglement, ou bien une portion à clapet d'étranglement à deux flux comportant deux clapets d'étranglement, et/ou **en ce que** la portion à clapet d'étranglement est un tube collecteur d'aspiration comportant un, deux ou trois clapets d'étranglement.

7. Agencement de clapet d'étranglement d'un moteur à combustion interne selon la revendication 1, **caractérisé en ce que** pour le dosage de la quantité d'air, l'agencement de clapet d'étranglement comprend, à titre de débitmètre d'air, un débitmètre à pression dynamique comportant un carter et un clapet d'accumulation ou une chicane de mesure, et **en ce que** le carter du débitmètre d'air et le clapet d'accumulation ou la chicane de mesure sont constitués en métaux légers dont les coefficients de dilatation thermique linéaire associés diffèrent au maximum de 5 %, judicieusement au maximum de 4 % et avantageusement au maximum de 2 %.

8. Utilisation d'un agencement de clapet d'étranglement pour un moteur à combustion interne du type à allumage par étincelle, comportant dans le circuit d'aspiration une portion à clapet d'étranglement constituée par un carter et par au moins un clapet d'étranglement, le carter (2) de la portion à clapet d'étranglement étant une pièce coulée sous pression en un alliage parmi le groupe comprenant AlSi, AlSiMg ou AlSiCu, et le clapet d'étranglement (1) est poinçonné à partir d'une bande ou d'une tôle et est en alliage parmi le groupe comprenant AlSi, AlSiMg ou AlSiCu, et en ce que l'alliage du carter (2) de la portion à clapet d'étranglement et l'alliage du clapet d'étranglement (1) présentent un coefficient de dilatation thermique linéaire comparable, et le coefficient de dilatation thermique linéaire du métal léger du carter (2) et le coefficient de dilatation thermique linéaire du métal léger du clapet d'étranglement (1) diffèrent au maximum de 5 % par rapport au coefficient de dilatation thermique linéaire plus petit, dans des systèmes d'injection à commande mécanique ou électronique.
